# EUROPÄISCHE PATENTSCHRIFT

(11) **EP 2 375 509 B1**
(45) Veröffentlichungstag und Bekanntmachung des Hinweises auf die Patenterteilung: **10.06.2015**
(21) Anmeldenummer: 11002971.7
(22) Anmeldetag: 08.04.2011
(51) Int. Cl.: H01R 13/453

(54) **Geräteanschluss**
Device connection
Raccordement d'appareil

(30) Priorität: 09.04.2010 DE 102010014445
(43) Veröffentlichungstag der Anmeldung: 12.10.2011
(73) Patentinhaber: Wieland Electric GmbH, 96045 Bamberg (DE)
(72) Erfinder: Haas, Edwin, 91353 Hausen-Wimmelbach (DE); Winkler, Jürgen, 96154 Burgwindheim (DE); Tluczykont, Stefan, 96179 Rattelsdorf (DE)
(74) Vertreter: Tergau, Dietrich

(56) Entgegenhaltungen:
- EP-A1- 2 360 794
- DE-A1-102008 017 915
- DE-A1-102008 024 172
- ES-A1- 2 147 706

## Beschreibung

Die Erfindung betrifft einen Geräteanschluß für ein elektrisches Gerät, beispielsweise eine Leuchte, mit mehreren elektrischen Verbindungskontakten. Hersteller derartiger Geräteanschlüsse legen großen Wert auf eine sichere und einfache Handhabung bei der Montage durch den Kunden. Dabei soll sowohl eine fehlerhafte Verschaltung der elektrischen Kontakte durch eine nicht geeignete Kombination von Gerät und Geräteanschluß als auch das Risiko einer Berührung der elektrischen Kontakte bei der Montage vermieden werden.

Bereits bekannt sind Anschlüsse bei denen beispielsweise eine einfache mechanische Kodierung eine falsche Kombination aus Gerät und Geräteanschluß verhindert. DE 10 2008 017 915 A1 offenbart ein entsprechend modifiziertes Set aus Anschlußadapter und Anschlußklemme. In diesem Fall wird mit der mechanischen Kodierung nach Art von Schlüssel und Schloss auch gleichzeitig der Berührungsschutz sichergestellt. In Konsequenz muss der Hersteller allerdings für jede Geräteanschlußvariante ein gesondertes Gerätegehäuse mit einer eigenen Schlüssel-Schloss-Version produzieren und vorrätig halten. Damit verbunden ist ein erhöhter Kostenaufwand für den Hersteller und letztenendes auch für den Kunden.

Aus der DE 10 2007 044 661 ist ein weiterer Geräteanschluss bekannt. Bei diesem Geräteanschluss ist ein Anschlussadaptergehäuse und ein im Anschlussadaptergehäuse längsverschieblich gelagertes Betätigungsgehäuseteil vorgesehen. Mit Hilfe des Betätigungsgehäuseteils können Anschlusskontakte durch Durchbrüche im Anschlussadaptergehäuse hindurchgeschoben werden, um an entsprechenden Gegenkontakten einer Anschlussklemme anzugreifen. Als Berührungsschutz ist eine querverschiebliche Schutzplatte im Innenraum des Anschlussadaptergehäuses vorgesehen.

Aus der DE 10 2008 024 172 ist ein weiterer Geräteanschluss bekannt. Auch dieser Geräteanschluss weist ein unteres Gehäuseteil und ein gegenüber dem unteren Gehäuseteil verschiebliches oberes Gehäuseteil auf. Im unteren Gehäuseteil sind unten im Gehäuse eine Schutzplatte und darüber eine Führungsplatte vorgesehen.

Aufgabe der vorliegenden Erfindung ist es daher, den Geräteanschluß bei unverändertem Sicherheitsniveau konstruktiv zu vereinfachen. Durch die Entwicklung eines Geräteanschlusses mit der Merkmalskombination des Anspruchs 1 wurde diese Aufgabe in erfinderischer Weise gelöst. Die rückbezogenen Ansprüche beinhalten teilweise vorteilhafte und teilweise für sich selbst erfinderische Weiterbildungen dieser Erfindung.

Bei dem erfindungsgemäßen Geräteanschluß sind mehrere Verbindungskontakte mit mehreren Anschlußkontakten elektrisch leitend verbunden. Die Anschlußkontakte dienen zur elektrischen Verbindung und zum Anschluß des Geräteanschlusses am elektrischen Gerät. Die Verbindungskontakte dienen zur Verbindung mit einer elektrischen Leitung. Diese elektrische Leitung kann Bestandteil einer gebäudeinternen Installation sein. Mit der elektrischen Leitung können entweder Energie oder Informationen an den Geräteanschluß und über den Geräteanschluß an das elektrische Gerät übertragen werden.

Die Kontakte sind von einem isolierenden, vorzugsweise aus Kunststoff gefertigten, Gehäuse umgeben. An der den Anschlußkontakten zugeordneten Öffnung des Gehäuses sind eine gegenüber dem Gehäuse ortsfest gelagerte Kodierplatte und eine gegenüber der Kodierplatte verschiebbar gelagerte Sperrplatte angeordnet. Die Kodierplatte und die Sperrplatte bilden so einen modular aufgebauten Gehäuseboden, der nach Art eines Baukastensystems jeweils passend zu dem Gerät, an das der Geräteanschluß angeschlossen wird, zusammengesetzt werden kann. Damit ist es nicht mehr notwendig für jede Geräteanschlußvariante einen kompletten Geräteanschluß zu fertigen. Es genügt nun, die entsprechenden Bausteine zu produzieren und passend zu kombinieren. Es kann somit ein einziger Grundgehäusetyp für verschiedene Geräteanschlußvarianten verwendet werden, bei dem nur die Kodierplatte und die Sperrplatte an die jeweilige Anschlußkontaktkonfiguration angepasst werden müssen. Auf diese Weise können sehr schnell beliebige Kodierungsvarianten im Hause des Geräteanschlußherstellers konfektioniert werden. Dies zieht wegen des hohen Gleichteileanteils eine erhebliche Kostenreduzierung nach sich.

Für eine einfache Fertigung der Bausteine und ein einfaches Zusammensetzen der Bausteine zum Geräteanschluß erweist es sich als besonders vorteilhaft, dass das Gehäuse im Prinzip zweiteilig, also aus Oberteil und Unterteil, besteht. Das als Schlittenteil fungierende Oberteil ist dabei längsverschieblich am Unterteil gelagert. Der Boden des Unterteils wird dabei aus Sperrplatte und Kodierplatte gebildet, so dass das Unterteil vor der Montage seinerseits dreiteilig ist. Das Oberteil kann prinzipiell mehrteilig ausgestaltet sein. Montagetechnisch vorteilhaft ist es beispielsweise, dass das Oberteil aus einem aus den Seitenwänden bestehenden Rahmen und aus einem auf den Rahmen aufgesetzten Deckel zu fertigen. Auf diese Weise ist der baukastenartige Aufbau des Geräteanschlusses durchgehend für alle Teile realisiert. Bei dieser fünfteiligen Variante, die aus Oberteil, Deckel des Oberteils, Unterteil, Sperrplatte und Kodierplatte besteht, bildet derjenige Bereich des Unterteils, der die Seitenwände des Unterteils umfasst, das Basisteil. An seiner Unterseite ist das Basisteil von der Sperrplatte und der Kodierplatte verschlossen. Diese sind auf den jeweiligen Anwendungsfall jeweils individuell zugeschnitten. Auf das Basisteil wird der vom Rahmen des Oberteils gebildete Schlitten aufgesetzt. In den Schlitten können von oben her Verbindungskontakte und die damit verbundenen Anschlußkontakte eingesetzt werden. So dann kann das Gehäuse durch das Aufsetzen des Deckels auf dem Oberteil verschlossen werden.

In einer bevorzugten Ausführungsform sind beide den Gehäuseboden bildenden Platten mit einer der Anzahl der Anschlußkontakte entsprechenden Anzahl von Durchtrittsöffnungen versehen. Es sei an dieser Stelle erwähnt, dass eine abweichende Anzahl von Durchtrittsöffnungen ebenfalls Vorteile aufweist. Man kann zum Beispiel die Gesamtzahl der für das Baukastensystem notwendigen Baustei ne reduzieren, wenn auch bei geringerer Anzahl von Anschlußkontakten eine immer gleiche Anzahl von Durchtrittsöffnungen verwendet wird.

Als weitere Ausführungsform ist vorgesehen, dass die verschiebbare Sperrplatte, je nach Position relativ zur Kodierplatte, genau zwei unterschiedliche Funktionsstellungen einnehmen kann. In der Sperrstellung der Sperrplatte verschließen die zwischen den Durchtrittsöffnungen angeordneten Wandteile der Sperrplatte die Durchtrittsöffnungen der Kodierplatte. In der Öffnungsstellung der Sperrplatte hingegen sind die Durchtrittsöffnungen der Kodierplatte und die Durchtrittsöffnungen der Sperrplatte im Wesentlichen deckungsgleich übereinander angeordnet zur Freigabe der Anschlußkontakte. Durch die Beschränkung der möglichen Einstellungen und Funktionen auf ein Minimum soll eine möglichst einfache Handhabung sichergestellt werden, so dass der Geräteanschluß auch ohne fachkundiges Wissen sicher eingesetzt werden kann.

In einer weiteren Ausführungsform sind die Anschlußkontakte längsverfahrbar gelagert und können in der Öffnungsstellung der Sperrplatte durch die Durchtrittsöffnungen von Sperr- und Kodierplatte hindurchbewegt werden bis diese beispielsweise in die Kontakte einer am elektrischen Gerät angeordneten Anschlußklemme greifen. Die längsverfahrbaren Anschlußkontakte ermöglichen es, die Anschlußkontakte in der Sperrstellung der Sperrplatte aus dem Bereich der von der Sperrplatte und der Kodierplatte verschlossenen Gehäuseöffnung weg zu verfahren. Auf diese Weise sind damit der Berührungsschutz und das Sicherheitsniveau des elektrischen Geräts weiter erhöht. Außerdem können infolge der Längsverfahrbarkeit der Anschlußkontakte Toleranzen im Bereich der Anschlußkontakte und ihrer entsprechenden Gegenkontakte ausgeglichen werden.

In weiterer Ausgestaltung sind die Anschlußkontakte an einem im Gehäuse längs verfahrbaren Schlitten gelagert. Dies begünstigt die synchrone Verfahrbarkeit sämtlicher Anschlußkontakte miteinander. Außerdem kann der Schlitten über geeignete Führungen im Gehäuse so angeordnet werden, dass ein Verkanten oder ähnliche Funktionsstörungen beim Verfahren der Anschlußkontakte wirksam vermieden sind.

In weiterer Ausgestaltung weisen die Anschlußkontakte jeweils ein Anschlußende und ein dem Anschlußende abgewandtes Kontaktende auf. Das Anschlußende ragt in Öffnungsstellung der Sperrplatte aus den Durchtrittsöffnungen der Sperrplatte und der Kodierplatte aus dem Geräteanschluß hinaus. Das dem Anschlußende abgewandte Kontaktende ist leitungsmäßig mit den Verbindungskontakten gekoppelt. Hierfür sind an den Anschlußkontakten Anschlußfahnen ausgebildet, welche mit Hilfe von Brückungselementen mit dem jeweiligen Kontaktende des ihnen elektrisch zugeordneten Anschlußkontakts verbunden sind. Auf diese Weise ist es möglich, die jeweilige Potentialbelegung der Anschlußkontakte einerseits und der Verbindungskontakte andererseits unabhängig voneinander auf die jeweilige Kontaktbelegung der Gegenkontakte für die Anschlußkontakte einerseits und die Verbindungskontakte andererseits individuell anzupassen. Bei Geräten mit mehreren Kontakten ist zum Beispiel eine lineare Anordnung der Kontakte sehr gebäuchlich. Allerdings ist die Reihenfolge der funktionellen Kontaktbelegung nicht einheitlich, sondern von Gerätehersteller zu Gerätehersteller verschieden. Mit der Erfindung ist es somit möglich, die Reihenfolge der Kontaktbelegung des Geräteherstellers an die vom Geräteanschlußhersteller gewählte Reihenfolge der Kontaktbelegung anzupassen. Mit der Erfindung wird gleichsam eine Schnittstelle geschaffen, um die "elektrischen Welten" des Geräteherstellers und des Geräteanschlußherstellers kompatibel miteinander auszugestalten.

Die erfindungsmäßige Möglichkeit der individuellen Zuordnung der Anschlußkontaktbelegung zur Belegung der Verbindungskontakte ermöglicht es auch, die Potentiale oder Kontakte zu vervielfachen oder das Potential eines Anschluß- oder Verbindungskontakts auf mehrere entsprechende angeschlossene Verbindungs- oder Anschlußkontakte aufzuteilen. Gerade beim Schutzleiteranschluß kann dies sinnvoll sein, um mehrere Erdungspunkte am Gerätegehäuse auf einen Schutzleiteranschluß zentriert zu leiten.

Besonders vorteilhaft ist es, die Anschlußfahnen der Verbindungskontakte und die Kontaktenden der Anschlußkontakte mit Federgabeln zu versehen und die Brückenelemente als gebogene Leitungsdrähte auszubilden. Die Brückungselemente sind somit nach Art einer Schnappverbindung befestigt und es entsteht erneut ein Baukastensystem, diesmal für die verschiedenen Verschaltungsmöglichkeiten der Kontakte.

In einer weiteren besonderen Ausführungsform ist es vorgesehen, den Geräteanschluß mit einer Anschlußklemme am elektrischen Gerät zu kombinieren. Die Kodierelemente an der im Montageendzustand dem Geräteanschluß zugewandten Anschlußklemmenoberseite wirken hierfür mit entsprechenden, kompatibel ausgebildeten Kodierelementen an der Kodierplatte zusammen. Die Anschlußklemme ist vorteilhaft bereits vom Gerätehersteller am Gerätegehäuse befestigt. Für den Endkunden entsteht damit ein einheitliches, codiertes Steckverbindersystem, durch das eine falsche Kombination von Gerät und Geräteanschluß ausgeschlossen ist.

Das so geschaffene Anschlußsystem ermöglicht es infolge der Kodierung, welche sicherstellt, dass stets nur eine passende Anschlußklemme und ein passender Geräteanschluß miteinander kombiniert werden, die einzelnen elektrischen Geräte bei der Gebäudeinstallation durch einfaches Stecken zusammenzufügen. Eine detaillierte Kenntnis der jeweiligen Anschlußbelegung der Anschlußkontakte und der Verbindungskontakte ist dabei nicht erforderlich. Wird die Sperrplatte eines Geräteanschlusses beim Aufstecken auf die zugeordnete Anschlußklemme des elektrischen Geräts nicht entriegelt, muss davon ausgegangen werden, dass eine fehlerhafte Paarung von Anschlußklemme und Geräteanschluß vorliegt. In vorteilhafter Ausgestaltung weist die Anschlußklemme ein Entriegelungselement auf, welches beim Aufstecken des Geräteanschlusses in ein entsprechendes Element an der Sperrplatte nach dem Schloß-Schlüssel-Prinzip eingreift und die Sperrplatte entriegelt, sofern die Kodierungen zueinander passen, also die Verwendung des jeweiligen Geräteanschlusses für die jeweilige Anschlußklemme freigeben.

Anhand des Ausführungsbeispiels wird die Erfindung weiter beschrieben. Es zeigen:
- Fig. 1: einen erfindungsgemäßen Geräteanschluß zusammen mit einer an einem teilweise dargestellten Gerätegehäuse befestigten Anschlußklemme und mit zwei Steckverbindern mit Anschlußleitungen im Montageendzustand,
- Fig. 2: einen erfindungsgemäßen Geräteanschluß in einer Explosionsdarstellung zusammen mit einer an einem teilweise dargestellten Gerätegehäuse befestigten Anschlußklemme,
- Fig. 3: einen erfindungsgemäßen Geräteanschluß,
- Fig. 4: einen erfindungsgemäßen Geräteanschluß in einer Explosionsdarstellung,
- Fig. 5: ein erfindungsgemäßes Gehäuseunterteil in einer Explosionsdarstellung,
- Fig. 6: eine Kontaktbaugruppe mit erfindungsgemäß verschalteten Verbindungskontakten und Anschlußkontakten.

Fig. 1 zeigt einen erfindungsgemäßen Geräteanschluß 1 in einer exemplarischen Anschlußkonfiguration. An einem als Blechabschnitt beispielhaft dargestellten Gerätegehäuse 2 ist eine in Fig. 2 erkennbare Anschlußklemme 3 befestigt. Auf dieser Anschlußklemme 3 sitzt der Geräteanschluß 1. An den Geräteanschluß 1 sind zwei Steckverbinder 4 mit zur Gebäudeinstallation zählenden Anschlußleitungen 5 angekoppelt.

In Fig. 2 wird diese Konfiguration in einer Explosionsdarstellung wiedergegeben. Allerdings sind die beiden Steckverbinder 4 zu Gunsten einer besseren Übersicht nicht mit abgebildet. Zu sehen sind hier die wichtigsten Komponenten einer erfindungsgemäßen Kombination aus Geräteanschluß 1 und Anschlußklemme 3. Die Anschlußklemme 3 greift in diesem Ausführungsbeispiel in Längsrichtung 6 von unten her durch das Gerätegehäuse 2 hindurch.

Der Geräteanschluß 1 besteht seinerseits aus einem im Wesentlichen zweiteiligen Gehäuse. Das zweiteilige Gehäuse besteht seinerseits aus einem Basisteil 7 und aus einem am Basisteil 7 in Längsrichtung 6 verschiebbaren Schlittenteil 8. Das Schlittenteil 8 ist im Montageendzustand von oben her in Längsrichtung 6 auf das Basisteil 7 aufgeschoben. Das Schlittenteil 8 gleitet entlang dem Basisteil 7 in Längsrichtung 6 in den Führungsschienen 9. In das Schlittenteil 8 ist in Längsrichtung 6 von oben her die in Fig. 6 dargestellte Kontaktbaugruppe 10 eingeschoben. Das Schlittenteil 8 ist schließlich von oben her vom plattenförmigen Deckel 11 verschlossen. Der Deckel 11 trägt an seiner Außenseite ein Herstellerkennzeichen 12 und ein Informationsfeld 13.

Die Kontaktbaugruppe 10 besteht aus Verbindungskontakten 14 und aus Anschlußkontakten 15. Die Anschlußkontakte 15 erstrecken sich in Längsrichtung 6, während sich die Verbindungskontakte 14 rechtwinklig zu den Anschlußkontakten 15 in Steckrichtung 16 erstrecken. Die Steckrichtung 16 verläuft somit rechtwinklig zur Längsrichtung 6. Die Verbindungskontakte 14 sind hierbei als kombinierte Stecker- und Buchsenkontakte ausgebildet. In der Darstellung der Fig. 4 und Fig. 6 sind die jeweiligen Steckerkontakte dem Betrachter zugewandt, während die Buchsenkontakte vom Betrachter abgewandt eingezeichnet sind. Die als Stecker- und Buchsenkontakte ausgebildeten Verbindungskontakte 14 sind steckkompatibel mit entsprechenden Gegenkontakten der Steckverbinder 4. Die Steckverbinder 4 sind im Ausführungsbeispiel als Steckverbinder des gesis®-Steckverbindersystems der Anmelderin ausgebildet.

Die Anschlußkontakte 15 dienen zum elektrischen Anschluß der Kontaktbaugruppe 10 an die Anschlußklemme 3 im Montageendzustand. Die Anschlußkontakte 15 weisen ein den Verbindungskontakten 14 in Längsrichtung 6 zugewandtes Kontaktende 17 und ein dem Kontaktende 17 in Längsrichtung 6 abgewandtes Anschlußende 18 auf. Das Anschlußende 18 der Anschlußkontakte 15 ist im Ausführungsbeispiel gabelartig ausgestaltet. Die so gebildeten Kontaktgabeln an den Anschlußenden 18 der Anschlußkontakte 15 greifen im Montageendzustand in entsprechende Gegenkontakte der Anschlußklemme 3, welche in den Zeichnungen nicht dargestellt ist.

Die Kontaktbaugruppe 10 ist gemeinsam mit dem Schlittenteil 8 gegenüber dem Basisteil 7 in Längsrichtung 6 verfahrbar. Das Basisteil 7 ist seinerseits an seiner Unterseite von einer Kodierplatte 19 verschlossen. An der Kodierplatte 19 ist eine Vielzahl von Schnapphaken 20 angeordnet, mit welchen die Kodierplatte 19 am Basisteil 7 verschnappt wird. Die Kodierplatte 19 trägt an ihrer Außenseite Kodierelemente, die in den Zeichnungen nicht dargestellt sind. Dasselbe gilt für die entsprechend ausgebildeten Gegenkodierelemente an der Anschlußklemme 3. Die Kodierplatte 19 ist von Durchtrittsöffnungen 21 durchbrochen. Durch die Durchtrittsöffnung 21 ragen die Anschlußenden 18 der Anschlußkontakte 15 bei der Montage hin zur Anschlußklemme 3.

Schließlich ist in Längsrichtung 6 oberhalb der Kodierplatte 19 eine Sperrplatte 22 im Basisteil 7 gelagert. Die Sperrplatte 22 ist in der sowohl zur Längsrichtung 6 als auch zur Steckrichtung 16 senkrecht verlaufenden Querrichtung 23 gegenüber dem Basisteil 7 verfahrbar. Die Sperrplatte 22 ist ihrerseits von Durchtrittsöffnungen 24 durchbrochen. Zwischen den Durchtrittsöffnungen 24 der Sperrplatte 22 sind Wandbereiche 25 vorgesehen.

Die Funktionsweise des erfindungsmäßigen Geräteanschlusses 1 ist Folgende: Der Geräteanschluß 1 wird mit seinem Basisteil 7 in Längsrichtung 6 auf das Gerätegehäuse 2 aufgesetzt. Hierbei greifen zwei am Basisteil 7 angeformte Hintergreifteile 26 in entsprechende Aufnahmeöffnungen 27 im Gerätegehäuse 2 ein. Das Basisteil 7 ist dabei mit seinen Hintergreifteilen 26 in Querrichtung 23 gegenüber dem Gerätegehäuse 2 verschiebbar. Aus der Sperrplatte 22 steht in Längsrichtung 6 in Richtung auf die Anschlußklemme 3 ein in den Zeichnungen nicht dargestellter Entriegelungsvorsprung hinaus. Der Entriegelungsvorsprung durchsetzt die Kodierplatte 19 in einem Querschlitz. Der Entriegelungsvorsprung greift in eine entsprechende Entriegelungsöffnung an der Oberseite der Anschlußklemme 3 ein. Auf diese Weise ist der Entriegelungsvorsprung in der Entriegelungsöffnung und damit die Sperrplatte 22 an der Anschlußklemme 3 formschlüssig gesichert. Beim Verschieben des Geräteanschlusses 1 in Querrichtung 23 gegenüber dem Gerätegehäuse 2 mit in die Aufnahmeöffnungen 27 eingreifenden Hintergreifteilen 26 verschiebt sich die Sperrplatte 22 in Querrichtung 23 gegenüber dem Basisteil 7 derart, dass die Durchtrittsöffnungen 24 der Sperrplatte 22 in Längsrichtung 6 lagegleich und linienflüchtig zu den Durchtrittsöffnungen 21 der Kodierplatte 19 verlaufen. Auf diese Weise gibt die Sperrplatte 22 die Anschlußkontakte 15 frei, so dass die Anschlußkontakte 15 mit ihren Anschlußenden 18 in die entsprechenden Anschlußöffnungen der Anschlußklemme 3 in Längsrichtung 6 verfahren werden können.

Wird der Geräteanschluß 1 von der Anschlußklemme 3 wieder abgezogen, geraten Entriegelungsvorsprung und Entriegelungsöffnung außer Eingriff, so dass die Sperrplatte 22 sich in Querrichtung 23 gegenüber der Kodierplatte 19 in Querrichtung 23 so weit verschiebt, bis die neben den Durchtrittsöffnungen 24 der Sperrplatte 22 angeordneten Wandbereiche 25 die in Längsrichtung 6 darunterliegenden Durchtrittsöffnungen 21 der Kodierplatte 19 verdecken. Auf diese Weise sind die Anschlußkontakte 15 durch das Verfahren des Schlittenteils 8 in Längsrichtung 6 vom Basisteil 7 nach oben von der Unterseite des Basisteils 7 her nicht mehr zugänglich und somit berührungsgeschützt.

Durch einen einfachen Austausch der Kodierplatte 19 lässt sich der Geräteanschluß 1 an die verschiedenartigsten Kodierungen der Anschlußklemme 3 anpassen.

Um die Zuordnung der Anschlußkontakte 15 an diejenige der Verbindungskontakte 14 frei anpassen zu können, sind die Kontaktenden 17 der Anschlußkontakte 15 mit gabelartigen Ausnehmungen versehen. In die Kontaktenden 17 sind gabelartige Ausnehmungen eingeformt und federartige Halteelemente eingesetzt. In diese gabelartigen Ausformungen mit ihren federnden Halteelementen sind Brückungselemente 28 eingesetzt. Die Brückungselemente 28 weisen im Ausführungsbeispiel einen zylindrischen Querschnitt auf. Des Weiteren sind die Brückungselemente 28 im Ausführungsbeispiel mit einer Isolierschicht verkleidet. Die Brückungelemente 28 greifen in die gabelartig ausgebildeten Kontaktenden 17 der Anschlußkontakte 15 ein und bilden mit diesen eine Ringschnappverbindung aus.

Zur Verbindung der Brückungselemente 28 mit den Verbindungskontakten 14 sind an den Verbindungskontakten 14 Anschlußfahnen 29 angeordnet. Die Anschlußfahnen 29 der Verbindungskontakte 14 weisen ebenso wie die Kontaktenden 17 der Anschlußkontakte 15 gabelartige Ausnehmungen mit Federelementen auf zur Ausbildung einer Ringschnappverbindung. Mit Hilfe der beiden Ringschnappverbindungen im Bereich der Kontaktenden 17 der Anschlußkontakte 15 einerseits und im Bereich der Anschlußfahne 29 der Verbindungskontakte 14 andererseits sind die Anschlußkontakte 15 über die Brückungselemente 28 mit den Verbindungskontakten 14 elektrisch mittelbar verbunden.

Die Brückungselemente 28 sind in Abhängigkeit von der zu brückenden Distanz in Querrichtung 23 ausgestaltet. Um den jeweils neben einem Anschlußkontakt 15 liegenden Verbindungskontakt 14 zu kontaktieren bedarf, es lediglich eines kurzen zylindrischen Kontaktstifts als Brückungselement 28, wie er in Fig. 6 bei den beiden rechts außen abgebildeten Verbindungskontakten 14 dargestellt ist. Wird - wie im Ausführungsbeispiel - der links dargestellte Anschlußkontakt 15 mit dem mittleren Verbindungskontakt 14 gebrückt, ist die dazwischenliegenden Verbindungskontakte 14 überbrückendes Brückungselement 28 erforderlich. Aus der Fig. 6 ist ersichtlich, dass das den links außen dargestellten Anschlußkontakt 15 mit dem in der Mitte angeordneten Verbindungskontakt 14 verbindende Brückungselement 28 U-förmig ausgeformt ist, um den dazwischenliegenden Verbindungskontakt 14 berührungsfrei überbrücken zu können. Die Brückungselemente 28 sind deshalb jeweils an ihren speziellen Einsatzzweck angepasst. Im Ausführungsbeispiel sind die Brückungselemente 28 deshalb entweder U-förmig zur Überbrückung eines oder mehrerer dazwischenliegender Verbindungskontakte 14 oder stiftförmig zur Verbindung eines Kontaktendes 17 eines Anschlußkontakts 15 mit der benachbarten Anschlußfahne 29 eines Verbindungskontakts 14 ausgebildet.

### Bezugszeichenliste

- 1: Geräteanschluß
- 2: Gerätegehäuse
- 3: Anschlußklemme
- 4: Steckverbinder
- 5: Anschlußleitung
- 6: Längsrichtung
- 7: Basisteil
- 8: Schlittenteil
- 9: Führungsschiene
- 10: Kontaktbaugruppe
- 11: Deckel
- 12: Herstellerkennzeichen
- 13: Informationsfeld
- 14: Verbindungskontakt
- 15: Anschlußkontakt
- 16: Steckrichtung
- 17: Kontaktende
- 18: Anschlußende
- 19: Kodierplatte
- 20: Schnapphaken
- 21: Durchtrittsöffnung
- 22: Sperrplatte
- 23: Querrichtung
- 24: Durchtrittsöffnung
- 25: Wandbereich
- 26: Hintergreifteil
- 27: Aufnahmeöffnung
- 28: Brückungselement
- 29: Anschlußfahne

## Patentansprüche

1. Geräteanschluß (1) mit mehreren elektrischen Verbindungskontakten (14) und mit diesen verbundenen Anschlußkontakten (15) und mit einem die Verbindungs- und Anschlußkontakte (14,15) aufnehmenden, aus einem Basisteil (7) und aus einem am Basisteil (7) in Längsrichtung (6) verschiebbaren Schlittenteil (8) bestehenden Gehäuse mit
einer an der den Anschlußkontakten (15) zugeordneten Gehäuseöffnung angeordneten und gegenüber dem Gehäuse ortsfest gelagerten Kodierplatte (19) und mit einer an derselben Gehäuseöffnung angeordneten und gegenüber dem Gehäuse verschiebbar gelagerten Sperrplatte (22),
**dadurch gekennzeichnet,**
**dass** das Basisteil (7) an seiner Unterseite von der Kodierplatte (19) verschlossen ist derart, dass an der Kodierplatte (19) eine Vielzahl von Schnapphaken (20) angeordnet ist, mit welchen die Kodierplatte (19) am Basisteil (7) verschnappt wird und dass in Längsrichtung (6) oberhalb der Kodierplatte (19) die Sperrplatte (22) im Basisteil (7) gelagert ist.

2. Geräteanschluß (1) nach Anspruch 1
**gekennzeichnet durch**
eine der Anzahl der Anschlußkontakte (15) entsprechenden Anzahl von Durchtrittsöffnungen (21,24) sowohl in der Kodierplatte (19) als auch in der Sperrplatte (22).

3. Geräteanschluß (1) nach Anspruch 2,
**dadurch gekennzeichnet,**
**dass** in einer Sperrstellung der Sperrplatte (22) zwischen deren Durchtrittsöffnungen (24) angeordnete Wandbereiche (25) die Durchtrittsöffnungen (21) der Kodierplatte (19) verschließen und dass in einer Öffnungsstellung der Sperrplatte (22) die Durchtrittsöffnungen (21) der Kodierplatte (19) und die Durchtrittsöffnungen (24) der Sperrplatte (22) im wesentlichen deckungsgleich übereinander angeordnet sind zur Freigabe der Anschlußkontakte (15).

4. Geräteanschluß (1) nach Anspruch 3,
**dadurch gekennzeichnet,**
**dass** die Anschlußkontakte (15) relativ zur Sperrplatte (22) und zur Kodierplatte (19) längsverfahrbar sind und in der Öffnungsstellung der Sperrplatte (22) durch die Durchtrittsöffnungen (21,24) der Sperrplatte (22) und der Kodierplatte (19) greifen.

5. Geräteanschluß (1) nach Anspruch 4,
**dadurch gekennzeichnet,**
**dass** die Anschlußkontakte (15) an dem am Gehäuse längs verfahrbaren Schlittenteil (8) gelagert sind.

6. Geräteanschluß (1) nach Anspruch 5,
**dadurch gekennzeichnet** durch,
dass das am Basisteil (7) längsverschieblich gelagerte Schlittenteil (8) die Gehäuseshaube bildet.

7. Geräteanschluß (1) nach einem der Ansprüche 1 bis 6,
**gekennzeichnet durch**
jeweils ein Anschlußende (18) und ein dem Anschlußende (18) abgewandtes Kontaktende (17) an jedem Anschlußkontakt (15) und **durch** eine Anschlußfahne (29) an jedem Verbindungskontakt (14) derart, dass das Kontaktende (17) eines jeden Anschlußkontakts (15) mit einem Brückungselement (28) mit der Anschlußfahne (29) des jeweils zugeordneten Verbindungskontakts (14) elektrisch verbunden ist.

8. Geräteanschluß (1) nach Anspruch 7,
**gekennzeichnet durch**
Federgabeln in den Kontaktenden (17) und den Anschlußfahnen (29) als Aufnahmen für die als gebogene Leitungsdrähte ausgebildeten Brückungselemente (28) nach Art einer Schnappverbindung.

9. Geräteanschluß (1) nach einem der Ansprüche 1 bis 8 mit einer vorzugsweise in einem Gerätegehäuse (2) fixierten und mit den Anschlußkontakten (15) kompatiblen Anschlußklemme (3),
**gekennzeichnet durch**
**durch** Kodierelemente an der im Montageendzustand dem Geräteanschluß (1) zugewandten Anschlußklemmenoberseite, welche mit entsprechenden Kodierelementen an der Kodierplatte (19) zusammenwirken.

10. Geräteanschluß (1) mit einer Anschlußklemme (3) nach Anspruch 9,
**gekennzeichnet durch**
ein Entriegelungselement an der Anschlußklemme (3), welches zur Entriegelung mit der Sperrplatte (22) zusammenwirkt.

## Claims

1. A device connector (1) having several electrical connection contacts (14) and connector contacts (15) connected therewith, and having a housing accommodating the connection and connector contacts (14, 15) and consisting of a base part (7) and of a carriage part (8) which is displaceable along the base part (7) in the longitudinal direction (6), said housing having a coding plate (19) arranged on the housing opening associated with the connector contacts (15) and mounted in a stationary manner relative to the housing, and having a locking plate (22) arranged on the same housing opening and mounted so as to be displaceable relative to the housing,
**characterized in that**
the underside of the base part (7) is closed by the coding plate (19) in such a manner that a multitude of snap hooks (20) are arranged on the coding plate (19), with which the coding plate (19) is snapped onto the base part (7) and that the locking plate (22) is mounted in the base part (7) above the coding plate (19), viewed in the longitudinal direction (6).

2. The device connector (1) of claim 1,
**characterized by**
a number of openings (21, 24), both in the coding plate (19) and in the locking plate (22), which number corresponds to the number of connector contacts (15).

3. The device connector (1) of claim 2,
**characterized in that**,
in a locked position of the locking plate (22), wall sections (25) arranged between the openings (24) of the locking plate (22) close the openings (21) of the coding plate (19), and **in that**, in an open position of the locking plate (22), the openings (21) of the coding plate (19) and the openings (24) of the locking plate (22) are arranged substantially congruently one above the other, in order to release the connector contacts (15).

4. The device connector (1) of claim 3,
**characterized in that**
the connector contacts (15) can be moved in the longitudinal direction relative to the locking plate (22) and to the coding plate (19) and, in the open position of the locking plate (22), pass through the openings (21, 24) of the locking plate (22) and of the coding plate (19).

5. The device connector (1) of claim 4,
**characterized in that**
the connector contacts (15) are mounted on the carriage part (8), which can be moved in the longitudinal direction along the housing.

6. The device connector (1) of claim 5,
**characterized in that**
the carriage part (8) which is mounted on the base part (7) so as to be displaceable in the longitudinal direction forms the housing hood.

7. The device connector (1) of any of claims 1 to 6,
**characterized by**
one connection end (18) and one contact end (17) facing away from the connection end (18) on each connector contact (15) and by a terminal lug (29) on each connection contact (14), in such a manner that the contact end (17) of each of the connector contacts (15) is electrically connected by a bridging element (28) with the terminal lug (29) of the respective associated connection contact (14).

8. The device connector (1) of claim 7,
**characterized by**
spring forks in the contact ends (17) and in the terminal lugs (29), serving as receptacles for the bridging elements (28) designed as bent conducting wires in the manner of a snap-in connection.

9. The device connector (1) of any of claims 1 to 8, having a terminal (3) which is preferably fixed in a device housing (2) and which is compatible with the connector contacts (15),
**characterized by**
coding elements on the top of the terminals, which faces towards the device connector (1) in the final assembled state, which coding elements cooperate with corresponding coding elements on the coding plate (19).

10. A device connector (1) having a terminal (3) of claim 9,
**characterized by**
an unlocking element on the terminal (3), which cooperates with the locking plate (22) for unlocking.

## Revendications

1. Raccord de dispositif (1) ayant plusieurs contacts de connexion (14) électriques et contact de raccords (15) y reliés et ayant un boîtier recevant les contacts de connexion et les contacts de raccord (14, 15) et se composant d'une partie de base (7) et d'une partie chariot (8) qui est déplaçable le long de la partie de base (7) en direction longitudinale (6), dit boîtier ayant une plaque de codage (19) disposée sur l'ouverture de boîtier affectée aux contacts de raccord (15) et montée de manière stationnaire par rapport au boîtier, et ayant une plaque de blocage (22) disposée sur la même ouverture de boîtier et montée de façon à ce qu'elle soit déplaçable par rapport au boîtier,
**caractérisé en ce que**
la face inférieure de la partie de base (7) est fermée par la plaque de codage (19) de façon à ce qu'une multiplicité de crochets à déclic (20) soit disposée sur la plaque de codage (19), avec lesquels la plaque de codage (19) est encliquetée sur la partie de base (7), et **en ce que** la plaque de blocage (22) est montée dans la partie de base (7) au-dessus de la plaque de codage (19), vu en direction longitudinale (6).

2. Raccord de dispositif (1) selon la revendication 1,
**caractérisé par**
un nombre d'ouvertures (21, 24) et dans la plaque de codage (19) et dans la plaque de blocage (22), dont le nombre correspond au nombre de contacts de raccord (15).

3. Raccord de dispositif (1) selon la revendication 2,
**caractérisé en ce que**,
dans une position bloquée de la plaque de blocage (22), des sections de paroi (25) disposées entre les ouvertures (24) de la plaque de blocage (22) ferment les ouvertures (21) de la plaque de codage (19), et **en ce que**, dans une position ouverte de la plaque de blocage (22), les ouvertures (21) de la plaque de codage (19) et les ouvertures (24) de la plaque de blocage (22) sont disposées essentiellement de manière coïncidente l'une au-dessus de l'autre, à fin de libérer les contacts de raccord (15).

4. Raccord de dispositif (1) selon la revendication 3,
**caractérisé en ce que**
les contacts de raccord (15) peuvent être mus en direction longitudinale par rapport à la plaque de blocage (22) et à la plaque de codage (19) et, dans la position ouverte de la plaque de blocage (22), passent au travers des ouvertures (21, 24) de la plaque de blocage (22) et de la plaque de codage (19).

5. Raccord de dispositif (1) selon la revendication 4,
**caractérisé en ce que**
les contacts de raccord (15) sont montés sur la partie chariot (8), qui peut être mue en direction longitudinale le long du boîtier.

6. Raccord de dispositif (1) selon la revendication 5,
**caractérisé en ce que**
la partie chariot (8) qui est montée sur la partie de base (7) de façon à ce qu'elle soit déplaçable en direction longitudinale forme le capot du boîtier.

7. Raccord de dispositif (1) selon l'une quelconque des revendications 1 à 6,
**caractérisé par**
un bout de connexion (18) et un bout de contact (17) à l'opposé du bout de connexion (18) sur chaque contact de raccord (15) et par une barrette de borne (29) sur chaque contact de connexion (14), de façon à ce que le bout de contact (17) de chacun des contacts de raccord (15) est relié électriquement par un élément de pontage (28) à la barrette de borne (29) du contact de connexion (14) affecté à chaque fois.

8. Raccord de dispositif (1) selon la revendication 7,
**caractérisé par**
des fourches à ressort dans les bouts de contact (17) et dans les barrettes de borne (29), servant de logements pour les éléments de pontage (28) conçus comme des fils conducteurs courbés de la manière d'une connexion d'encliquetage.

9. Raccord de dispositif (1) selon l'une quelconque des revendications 1 à 8, ayant une borne de raccord (3) qui est de préférence fixée dans un boîtier de dispositif (2) et qui est compatible avec les contacts de raccord (15),
**caractérisé par**
des éléments de codage sur la face supérieure des bornes de raccord, en regard du raccord de dispositif (1) à l'état monté final, dits éléments de codage coopérant avec des éléments de codage correspondants sur la plaque de codage (19).

10. Raccord de dispositif (1) ayant une borne de raccord (3) selon la revendication 9,
**caractérisé par**
un élément de déblocage sur la borne de raccord (3), qui coopère avec la plaque de blocage (22) pour le déblocage.
